# EUROPÄISCHE PATENTSCHRIFT

(11) **EP 2 312 088 B1**
(45) Veröffentlichungstag und Bekanntmachung des Hinweises auf die Patenterteilung: **17.02.2016**
(21) Anmeldenummer: 10009411.9
(22) Anmeldetag: 10.09.2010
(51) Int. Cl.: E04G 15/06, E04G 21/18, A62C 35/68

(54) **Verfahren und Vorrichtung zum Herstellen einer Anschlußmöglichkeit in einer Beton- oder Stahlbetondecke**
Method and device for producing a point of connection in a concrete or reinforced concrete ceiling
Procédé et dispositif de fabrication d'une possibilité de raccordement dans un plafond en béton ou en acier

(30) Priorität: 16.10.2009 DE 102009041415
(43) Veröffentlichungstag der Anmeldung: 20.04.2011
(62) Teilanmeldung aus: 15196045.7
(73) Patentinhaber: Minimax GmbH & Co. KG, 23840 Bad Oldesloe (DE)
(72) Erfinder: Steinhoff, Michael, Dipl.-Ing., 58313 Herdecke (DE)

(56) Entgegenhaltungen:
- DE-C1- 19 914 283
- JP-A- H08 338 130
- US-A1- 2008 060 823

## Beschreibung

Die Erfindung betrifft ein Verfahren nach den Merkmalen des ersten Patentanspruches und eine Vorrichtung.

Die hier beschriebene Erfindung beschränkt sich nicht nur auf den Einsatz in Decken, sondern z.B. auch in Wänden und Böden und nicht nur zur Herstellung von Anschlußmöglichkeiten für Sprinkler, sie ist vielmehr auch für andere Anwendungen z.B. im Sanitärbereich einsetzbar. Aus Gründen der Klarheit wird im Folgenden aber immer nur von Decken und immer nur von Sprinklern gesprochen. Gleiches gilt sinngemäß für die in den folgenden drei Absätzen genannten Varianten, die nicht als vollständige Auflistung anzusehen sind, sondern nur einige typische Möglichkeiten aufzeigen.

Es ist weiterhin offenkundig, dass die hier beschriebene Erfindung nicht nur zur Herstellung von Anschlußmöglichkeiten für Sprinkler, sondern auch für die Herstellung eines Anschlusses für offene Löschdüsen oder andere Löschmittelverteilelemente verwendet werden kann. Es ist auch offenkundig, dass die hier beschriebene Erfindung nicht nur zur Herstellung einer Anschlußmöglichkeit für Sprinkler, sondern auch für die Herstellung eines versorgungsseitigen Anschlusses verwendet werden kann. So ist es möglich bestimmte Teile des Rohrnetzes einzubetonieren und andere Teile des Rohrnetzes von außen zugänglich anzuordnen.

Weiterhin kann die Erfindung offenkundig für verschiedene Deckenbauweisen eingesetzt werden, so z.B. für Decken aus Ortbeton, d.h. für Decken, die an der vorgesehenen Gebäudestelle in eine dort angeordnete Verschalung geschüttet werden. Die Erfindung kann aber auch in Decken eingesetzt werden, die bereits im Werk vorgefertigt werden und einbaufertig zur Baustelle geliefert werden. Weiterhin kann die Erfindung in Decken mit Stahlbewehrungen, sogenannten Stahlbetondecken eingesetzt werden.

Dem Fachmann ist bekannt, Anschlußbereiche an ein Rohrnetz durch Verwendung spezieller Fittinge, z.B. sogenannter T-Stücke oder Bögen herzustellen, in die dann Sprinkler geschraubt werden Auch können Anschlußbereiche durch Aufschweißen oder Aufkleben von Muffen erzeugt werden, die oftmals ein Gewinde, meist ein Innengewinde aufweisen, in das der Sprinkler eingedreht wird. Außerdem ist dem Fachmann bekannt, Sprinkler nicht unmittelbar in einen Anschlußbereich an der Rohrleitung zu installieren, sondern mit Hilfe einer sogenannten Auswinkelung. Hierbei werden Stichleitungen zwischen dem Anschlußbereich an der Rohrleitung und dem jeweiligen Sprinkler installiert, um horizontale bzw. vertikale Abstände zwischen Rohrleitung und der gewünschten Sprinklerposition zu überbrücken. Solche Auswinkelungen oder auch Teile des Rohrnetzes können auch flexibel ausgeführt sein, wie aus DE 10140942 bekannt.

Aus DE 102008008570 ist eine Anordnung zum Herstellen einer Sprinkleranschlußmöglichkeit bekannt. Diese erfordert, in der Verschalung eine Öffnung , um das Befestigungselement von der Unterseite der fertigen Decke her mit der Verschalung verschrauben zu können. Da die Verschalung dabei durchbrochen, also örtlich zerstört werden muss, ist die oft aus Holzwerkstoff bestehende Verschalung beschädigt und nur bedingt für weitere Bauvorhaben verwendbar. Ebenfalls nachteilig an dieser Lösung ist die Tatsache, dass die sogenannte Dose nach dem Schütten im Beton verbleibt.
Nachteilig an dieser Lösung ist auch die Vielzahl der später unter Wasserdruck stehenden Gewindeverbindungen, die bei der Montage aufwendig sind, weil sie alle einzeln abgedichtet werden müssen und als potentielle Fehlerquellen für Undichtigkeiten anzusehen sind.

US 20080060823 offenbart eine Anordnung zum Herstellen einer Anschlußmöglichkeit nach dem Oberbegriff des Vorrichtungsanspruchs 7.

Es sind einteilige Betonierhilfen zum Herstellen einer Sprinkleranschlußmöglichkeit bekannt, die auf der der Schalung abgewandten Seite ein Gewinde aufweisen, das dem Gewinde des später einzudrehenden Sprinklers entspricht und auf der der Schalung zugewandten Seite einen Flansch. Dieses Gewinde wird in die Fittings des einzubetonierenden Rohrnetzes geschraubt. Der Flansch wird von der Oberseite der Schalung aufgenagelt oder aufgeschraubt. Somit wird das Rohrnetz bzw. die Fittinge vor dem Schütten auf der Verschalung positioniert und fixiert. Die Betonierhilfe ist in diesem Fall einteilig ausgeführt und bildet somit auch die Glocke, die beim Schütten der Decke den Hohlraum im Beton erzeugt, in dem später der Sprinkler montiert wird. Die Betonierhilfe bildet in diesem Fall auch den druckdichten Verschluß des Fittings, in den die Betonierhilfe geschraubt wird. Durch die Druckdichtheit kann das Rohrnetz vor und während des Schüttvorganges unter Druck stehen, was die Kontrolle erlaubt, dass beim Schüttvorgang keine Beschädigung des später unzugänglichen Rohrnetzes erfolgt ist.

Weiterhin sind mehrteilige Betonierhilfen zum Herstellen einer Sprinkleranschlußmöglichkeit bekannt, die auf der der Schalung abgewandten Seite ein Gewinde aufweisen, das dem Gewinde des später einzudrehenden Sprinklers entspricht und auf der der Schalung zugewandten Seite einen Flansch. Der Flansch wird von der Oberseite der Schalung her aufgenagelt oder aufgeschraubt. Die Betonierhilfe besteht in diesem Fall aus einem oder mehreren äußeren Teil, der in den Fitting eingeschraubt wird, der später mit Beton in Verbindung kommt, der den gewünschten Hohlraum erzeugt und der den Flansch bildet sowie einem oder mehreren inneren Teil, der zum betondichten Verschließen des Inneren der Glocke verwendet wird.

Nach dem Ausschalen müssen die beiden letztgenannten Betonierhilfen aus dem Fitting des einbetonierten Rohrnetzes herausgedreht werden. Nachteilig dabei ist, dass die Drehbewegung durch anhaftenden Beton erschwert wird, so dass ein hoher Kraftaufwand erforderlich ist und u.U. die Betonierhilfe zerstört wird oder werden muss, um diese aus dem Beton zu lösen. Dies gilt insbesondere dann, wenn die Köpfe der zur Befestigung verwendeten Nägel oder Schrauben aus dem Flansch hervorstehen.

Alle Betonierhilfen nach dem Stand der Technik weisen ferner den Nachteil auf, dass sie nach dem Abnehmen der Verschalung keine Möglichkeit bieten, auch als Putzhilfe zu dienen und nicht nur als Betonierhilfe,
Regelmäßig werden Decken aus Beton an ihrer Unterseite, also der vom fertigen Raum aus sichtbaren Seite, gespachtelt oder verputzt. Dabei wird z.B. aus optischen Gründen nach Aushärten des Betons durch Abnehmen der Verschalung die Unterseite der Betondecke freigelegt und mit bekannten Materialien eine bis zu einige cm dicke Putzschicht aufgebracht.
Sofern in solchen Decken Sprinkler installiert werden sollen, darf der Hohlraum im Beton, der mit Hilfe der Betonierhilfe selbst oder mit Hilfe der Glocke oder mit Hilfe einer im Beton verbleibenden Dose erzeugt wurde, beim Verputzen nicht wieder verschlossen werden.

Daher ist Aufgabe der vorliegenden Erfindung, ein preiswertes und sicheres Verfahren und eine Vorrichtung zum Herstellen einer Anschlussmöglichkeit in einer Beton- oder Stahlbetondecke zu entwickeln die es nicht erfordert die Schalung durch Öffnungen zu zerstören wobei die Vorrichtung leicht demontierbar und auch als Hilfe beim verputzen genutzt werden soll.

Diese Aufgabe wird durch ein Verfahren nach den Merkmalen des ersten Patentanspruches gelöst und durch eine Vorrichtung nach den Merkmalen des Anspruches sieben.

Die erfindungsgemäße Lösung sieht ein Verfahren zum Herstellen einer Anschlussmöglichkeit in einer Beton- oder Stahlbetondecke an einem Rohr vor. Bei dem Rohr kann es sich um eine Rohrleitung, ein Rohrende oder ähnliches handeln. Bei der Anschlussmöglichkeit kann ein Sprinkler, eine Löschdüse oder ein anderes geeignetes Teil verstanden werden, welches an einem vorgegebenen Punkt oder Bereich in einer Beton- oder Stahlbetondecke nach deren Herstellung angeordnet sein soll.

Dazu wird ein weitestgehend glockenförmiges Teil mittels eines Zentrierstückes an dem Anschlussbereich eines Rohres oder eines Rohrendes befestigt.

Als weitestgehend glockenförmiges Teil oder Element kann eine zylinderförmige Dose, ein halbkugelförmiges, ein elliptisches, ein linsenförmiges oder ein anderes geeignetes Formteil verstanden werden, welches geeignet ist, das Anschlussteil wie einen Sprinkler aufzunehmen und einen entsprechenden Hohlraum beim Vergießen einer Decke herzustellen.

Nachdem das glockenförmige Teil am Zentrierstück und am Anschlussbereich des Rohres befestigt ist, erfolgt das Befestigen an der Verschalung am dafür vorgesehen Ort, wonach die Beton- oder die Stahlbetondecke über der Verschalung vergossen wird. Nach dem Aushärten der Beton- oder Stahlbetondecke wird die Verschalung entfernt.
Mittels einem Werkzeug kann das glockenförmige Teil dann aus dem Rohrende zunächst um den Betrag herausgedreht werden, der der Dicke des aufzutragenden Putzes entspricht. Danach kann ein Verputzen der Decke erfolgen.
Danach kann das Befestigungselement, welches eine Schraube darstellen kann, und das glockenförmige Teil mit dem Zentrierstück verbindet, entfernt werden. Um das glockenförmige Teil senkrecht nach unten zu entfernen, wird das Zentrierstück mittels einem Werkzeug aus dem Rohrende herausgeschraubt wobei es einen Druck auf das glockenförmige Teil ausübt und dieses nach unten aus dem gebildeten Hohlraum herausgedrückt wird.
Damit ist ein sauberes und unkompliziertes Entfernen des glockenförmigen Elementes aus dem Hohlraum möglich, wobei seitliche Kräfte nicht auftreten und es nicht zum Verdrehen des glockenförmigen Elementes kommt. Weiterhin werden keine Öffnungen in der Verschalung benötigt.

In dem in der Beton- oder Stahlbetondecke entstandenen Hohlraum kann eine Löschdüse oder ein Sprinkler eingeschraubt werden.

Das Zentrierstück welches durch das im Wesentlichen glockenförmige Teil hindurchragt weist auf der durchragenden Seite eine Angriffsfläche für ein Werkzeug auf. Das kann ein Vier- oder Sechskant für einen Steckschlüssel darstellen, aber auch einen Schraubenschlitz für einen Schraubenzieher. Weiterhin sind Möglichkeiten für ein Befestigungselement vorgesehen, beispielsweise ein Gewinde für eine Schraube, mit der das glockenförmige Teil fest mit dem Zentrierstück verbindbar ist. Die andere Seite des Zentrierstückes weist ein Gewinde auf, mit dem das Zentrierstück in das Rohrende einschraubbar ist, so dass Rohr und Zentrierstück in einem Anschlussbereich fest miteinander verbunden sind. Weiterhin ist es vorteilhaft, wenn eine ebene Fläche am Zentrierstück vorhanden ist, die das Rohrende druckdicht abschließen kann wobei es vorteilhaft ist, wenn auf dieser Fläche eine Dichtung angeordnet ist, so dass eine Flüssigkeit aus dem Rohr bei der Montage nicht austritt.
Als Befestigung zwischen glockenförmigem Element und Verschalung können Nägel angeordnet sein. Als Material für das glockenförmige Element ist ein Material geeignet, welches eine hohe Stabilität aufweist und wiederverwendbar ist. Dafür kann Metall, Stahl, Edelstahl oder Kunststoff Anwendung finden.

Vorteilhaft an der vorgeschlagenen Lösung ist, dass eine Anschlussmöglichkeit in einer Beton- oder Stahlbetondecke, an einem Rohr so herstellbar ist, dass ein glockenförmiges Teil problemlos aus dem neu entstandenen Hohlraum entfernbar ist, wobei dieses auch für den nachfolgenden Verputzvorgang der Decke nutzbar ist und in den so entstandenen Hohlraum nach dem Betoniervorgang ein dafür vorgesehenes Element wie ein Sprinkler oder Vorlöschdüse einschraubbar sind.

Im Folgenden wird die Erfindung an einem Ausführungsbeispiel und fünf Figuren näher erläutert.

Die Figuren zeigen:
Figur 1 und Figur 2: Betonier- und Putzhilfe nach dem Stand der Technik.
Figur 3: Schematische Darstellung der erfindungsgemäßen Vorrichtung vor ihrem Zusammenbau.
Figur 4: Schematische Darstellung der erfindungsgemäßen Lösung nach Einschrauben in das Rohr
Figur 5:Schematische Darstellung einer weitestgehend glockenförmigen Ausnehmung in einer Beton- oder Stahlbetondecke

Die *Figur 1* zeigt in 2 Ansichten ein glockenförmiges Teil 2, welches eine Anschlusshülse 11 für ein Rohr aufweist, wobei als Befestigung 10 Nägel dienen können, die das glockenförmige Teil 2 mit der Verschalung 5 verbinden. Nach Entfernung der Verschalung 5 ist das glockenförmige Teil 2 nicht ohne Probleme entfernbar, da durch kippen oder drehen Beschädigungen im Beton nicht vermeidbar sind.

*Figur 2* zeigt einen Stand der Technik, bei dem das glockenförmige Teil in ein Ober-2.1 und ein Unterteil 2.2 geteilt ist und die Befestigungen 10 in der Verschalung 5 Schrauben oder Nägel darstellen können, problemlos von oben entfernt werden können, da das Unterteil 2.2 nach unten abnehmbar ist. Problematisch bleibt dennoch das Entfernen des Oberteils 2.1 aus der Beton- oder Stahlbetondecke.

*Figur 3* zeigt die erfindungsgemäße Lösung, bei der in ein Rohr 3 das Zentrierteil 1 mit seinem Außengewinde in Drehrichtung 12 eingeschraubt wird, wobei auf der ebenen Fläche 6 eine Dichtung 8 angeordnet ist. Der untere Teil des Zentrierstückes 1 weist eine Angriffsfläche 14 für ein Werkzeug auf, im vorliegenden Fall ein Vierkant mit dem das Zentrierstück 1 erfaßt und eingeschraubt werden kann. Über diesen Teil des Zentrierstückes 1 wird das weitestgehend glockenförmige Teil 2 geschoben und mittels Befestigungselement 9, im vorliegenden Fall eine Schraube, befestigt. Die miteinander verbundenen Teile sind in Figur 4 dargestellt, wobei Zentrierstück 1 und Rohr 3 einen Anschlussbereich 4 bilden, indem Sie miteinander verschraubt sind. Diese Anordnung wird an einem vorgesehenen Ort installiert und mit einer Verschalung 5 verbunden. Die Befestigung 10 ist in der Figur 4 beispielhaft gezeigt. Dabei kann es sich um mehrere Nägel handeln, die beide Teile miteinander verbinden.

Nachdem die Beton- oder Stahlbetondecke 7 vergossen und ausgehärtet ist, wird die Verschalung 5 entfernt und das Befestigungselement 9, die Schraube, nach unten aufgedreht. Danach kann mittels Steckschlüssel das Zentrierstück 1 ganz oder teilweise herausgedreht werden, was zu einem senkrechten Entfernen des glockenförmigen Teiles 2 führt. Ein Verdrehen des glockenförmigen Teils erfolgt nicht, so dass keine Beschädigungen am Beton entstehen. Wie bereits beschrieben kann das glockenförmige Teil 2 auch nur um den Betrag herausgedreht werden, der der aufzubringenden Schmutzdicke entspricht, so dass das glockenförmige Teil während der Verputzarbeiten als Orientierung dient und erst nach dem Aushärten des Putzes in Gänze entfernt wird.

In den so entstandenen Hohlraum, den die Figur 5 im Schnitt zeigt, kann beispielsweise ein Sprinkler oder eine Löschdüse oder ein verdeckter Sprinkler angeordnet werden.

### Liste der verwendeten Bezugszeichen

- 1.: Zentrierstück
- 2.: Glockenförmiges Teil
- 2.1.: Oberteil von 2
- 2.2.: Unterteil von 2
- 3.: Rohr
- 4.: Anschlussbereich
- 5.: Verschalung
- 6.: Ebene Fläche von 1
- 7.: Beton- oder Stahlbetondecke
- 8.: Dichtung
- 9.: Befestigungselement
- 10.: Befestigungsmöglichkeit an 5
- 11.: Anschlusshülse an.ein Rohr
- 12.: Drehrichtung
- 13.: Freiraum für Sprinkler
- 14.: Angriffsfläche für ein Werkzeug

## Patentansprüche

1. Verfahren zum Herstellen einer Anschlussmöglichkeit an ein Rohr (3) mittels einer Vorrichtung nach einem der Ansprüche 7-11 in einer Beton- oder Stahlbetondecke (7) für eine Anschlussmöglichkeit, vorzugsweise einen Sprinkler an das Rohr (3),
**gekennzeichnet dadurch, dass**
• ein weitestgehend glockenförmiges Teil (2) mittels einem Zentrierstück (1) an den Anschlussbereich (4) eines Rohres (3) befestigt wird,
• das weitestgehend glockenförmige Teil (2) an einer Verschalung (5) befestigt wird,
• eine Beton- oder Stahlbetondecke (7) über der Verschalung (5) und dem weitestgehend glockenförmigen Teil (2) vergossen wird, nach deren Aushärten die Verschalung (5) entfernt wird,
• das weitestgehend glockenförmige Teil (2) mittels dem Zentrierstück (1) senkrecht gegenüber dem Rohr (3) verstellt oder von diesem entfernt wird.

2. Verfahren nach Anspruch 1, **dadurch gekennzeichnet, dass** das weitestgehend glockenförmige Teil (2) zunächst mittels eines Befestigungselementes (9) mit dem Zentrierstück (1) verbunden wird und danach im Anschlussbereich (4) des Rohres (3) befestigt wird.

3. Verfahren nach Anspruch 1, **dadurch gekennzeichnet, dass** der Abstand des weitestgehend glockenförmigen Teiles (2) mittels dem Zentrierstück (1) so eingestellt wird, dass ein vorgegebener Abstand zwischen Rohr (3) und Beton- oder Stahlbetondecke (7) eingestellt wird.

4. Verfahren nach Anspruch 1, **dadurch gekennzeichnet, dass** der Abstand des weitestgehend glockenförmigen Teiles (2) zum Rohr (3) nach Entfernen der Verschalung (5) um die Dicke der aufzutragenden Putzschicht vergrößert wird.

5. Verfahren nach den Ansprüchen 1 bis 4, **dadurch gekennzeichnet, dass** das weitestgehend glockenförmige Teil (2) druckdicht mit dem Rohr (3) verbunden ist.

6. Verfahren nach den Ansprüchen 1 bis 5, **dadurch gekennzeichnet, dass** nach Entfernen der Verschalung (5) zunächst das Befestigungselement (9) entfernt wird und danach das Zentrierstück (1) mit dem weitestgehend glockenförmigen Teil (2) entfernt wird, wonach ein Sprinkler am Rohr (3) befestigt wird.

7. Vorrichtung zum Herstellen einer Anschlussmöglichkeit an ein Rohr (3) in einer Beton- oder Stahlbetondecke (7), bestehend aus
• dem Rohr (3),
• einem Zentrierstück (1),
• einem weitestgehend glockenförmigen **Teil** (2) an einem Zentrierstück (1) und einer Befestigung (10) für eine Verschalung (5),
• wobei das Zentrierstück (1) auf seiner im weitestgehend glockenförmigen Teil (2) befindlichen Seite eine Angriffsfläche für ein Werkzeug aufweist,
• einem Befestigungselement (9) mit dem Zentrierstück (1) und weitestgehend glockenförmiges Teil (2) lösbar miteinander verbunden sind,
**dadurch gekennzeichnet daß**, das Zentrierstück auf seiner anderen Seite ein Gewinde aufweist mit dem das Zentrierstück (1) in das Rohrende einschraubbar ist.

8. Vorrichtung nach Anspruch 7, **dadurch gekennzeichnet, dass** das Befestigungselement (9) eine Schraube darstellt.

9. Vorrichtung nach den Ansprüchen 7 und 8, **dadurch gekennzeichnet, dass** die Angriffsfläche für ein Werkzeug einen Vier- oder Sechskant darstellt.

10. Vorrichtung nach den Ansprüchen 7 bis 9,
**dadurch gekennzeichnet, dass** am Zentrierstück (1) eine ebene Fläche (6) angeordnet ist, die das Rohrende druckdicht abschließen kann.

11. Vorrichtung nach Anspruch 10, **dadurch gekennzeichnet, dass** auf der ebenen Fläche (6) eine Dichtung (8) angeordnet ist.

## Claims

1. A method for producing a point of connection to a tube (3) by means of a device according to one of Claims 7-11 in a concrete or reinforced concrete ceiling (7) for a point of connection, preferredly a sprinkler to the tube (3),
**characterized in that**
• a largely bell-shaped part (2) is attached to the connection region (4) of the tube (3) by means of a centering piece (1),
• the largely bell-shaped part (2) is attached to shuttering (5),
• a concrete or reinforced concrete ceiling (7) is cast above the shuttering (5) and the largely bell-shaped part (2), after the hardening of which the shuttering (5) is removed,
• the largely bell-shaped part (2), by means of the centering piece (1), is adjusted at right angles relative to the tube (3) or removed therefrom.

2. The method according to Claim 1, **characterized in that** the largely bell-shaped part (2) is initially connected to the centering piece (1) by means of a fastening element (9) and then is fastened in the connection region (4) of the tube (3).

3. The method according to Claim 1, **characterized in that** the distance of the largely bell-shaped part (2) is set by means of the centering piece (1), so that a predetermined distance between the tube (3) and the concrete or reinforced concrete ceiling (7) is set.

4. The method according to Claim 1, **characterized in that** the distance of the largely bell-shaped part (2) from the tube (3) after removing the shuttering (5) is increased by the thickness of the plaster layer to be applied.

5. The method according to Claims 1 to 4, **characterized in that** the largely bell-shaped part (2) is connected pressure-tight to the tube (3).

6. The method according to Claims 1 to 5, **characterized in that** after removing the shuttering (5) initially the fastening element (9) is removed and then the centering piece (1) having the largely bell-shaped part (2) is removed, whereafter a sprinkler is fastened to the tube (3).

7. A device for producing a point of connection to a tube (3) in a concrete or reinforced concrete ceiling (7), consisting of
• the tube (3),
• a centering piece (1),
• a largely bell-shaped part (2) at a centering piece (1) and a fastening (10) for shuttering (5),
• the centering piece (1) having on its side located in the largely bell-shaped part (2) a point of application for a tool,
• a fastening element (9) with the centering piece (1) and largely bell-shaped part (2) are interconnected releasably,
**characterized in that** the centering piece exhibits on its other side a thread, using which the centering piece (1) can be screwed into the tube end.

8. The device according to Claim 7, **characterized in that** the fastening element (9) represents a screw.

9. The device according to Claims 7 and 8, **characterized in that** the point of application for a tool represents a square or a hexagon.

10. The device according to one of Claims 7 to 9,
**characterized in that** at the centering piece (1) a flat face (6) is arranged that can close the tube end in a pressure-tight manner.

11. The device according to Claim 10, **characterized in that** a seal (8) is arranged on the flat face (6).

## Revendications

1. Procédé de réalisation d'une possibilité de raccordement à un tuyau (3) au moyen d'un dispositif selon l'une des revendications 7-11 dans un plafond en béton ou en béton armé (7), permettant de raccorder de préférence un sprinkler au tuyau (3), **caractérisé en ce que**
• une pièce en forme approximative de cloche (2) est fixée au moyen d'un centreur (1) à la zone de raccordement (4) d'un tuyau (3),
• la pièce en forme approximative de cloche (2) est fixée à un coffrage (5),
• un plafond en béton ou en béton armé (7) est coulé au-dessus du coffrage (5) et de la pièce en forme approximative de cloche (2), le coffrage (5) étant enlevé après durcissement du béton,
• la pièce en forme approximative de cloche (2) est déplacée au moyen du centreur (1) perpendiculairement au tuyau (3) ou enlevée de ce dernier.

2. Procédé selon la revendication 1, **caractérisé en ce que** la pièce en forme approximative de cloche (2) est d'abord reliée au centreur (1) au moyen d'un élément de fixation (9), puis fixée dans la zone de raccordement (4) du tuyau (3).

3. Procédé selon la revendication 1, **caractérisé en ce que** l'écartement de la pièce en forme approximative de cloche (2) est réglée au moyen du centreur (1) de telle manière que soit réglé un écartement donné entre tuyau (3) et plafond en béton ou en béton armé (7).

4. Procédé selon la revendication 1, **caractérisé en ce qu'**après enlèvement du coffrage (5), l'écartement de la pièce en forme approximative de cloche (2) par rapport au tuyau (3) est augmenté de l'épaisseur de la couche d'enduit à appliquer.

5. Procédé selon les revendications 1 à 4, **caractérisé en ce que** la pièce en forme approximative de cloche (2) est reliée au tuyau (2) en assurant l'étanchéité à la pression.

6. Procédé selon les revendications 1 à 5, **caractérisé en ce qu'**après enlèvement du coffrage (5), l'élément de fixation (9) est d'abord enlevé, puis que le centreur (1) solidaire de la pièce en forme approximative de cloche (2) est enlevé, après quoi un sprinkler est fixé au tuyau (3).

7. Dispositif de réalisation d'une possibilité de raccordement à un tuyau (3) dans un plafond en béton ou en béton armé (7), comprenant
• le tuyau (3),
• un centreur (1),
• une pièce en forme approximative de cloche (2) solidaire d'un centreur (1) et d'une fixation (10) destinée à un coffrage (5),
• le centreur (1) présentant du côté situé dans la pièce en forme approximative de cloche (2) une surface de prise destinée à un outil,
• un élément de fixation (9) par lequel centreur (1) et pièce en forme approximative de cloche (2) sont reliés entre eux de manière amovible,
**caractérisé en ce que** le centreur (1) présente de l'autre côté un filetage permettant de visser le centreur (1) dans l'extrémité du tuyau.

8. Dispositif selon la revendication 7, **caractérisé en ce que** l'élément de fixation (9) est représenté par une vis.

9. Dispositif selon les revendications 7 et 8, **caractérisé en ce que** la surface de prise destinée à un outil est représentée par un carré ou un six-pans.

10. Dispositif selon les revendications 7 à 9, **caractérisé en ce que** sur le centreur (1) est disposée une surface plane (6) pouvant obturer l'extrémité du tuyau en assurant l'étanchéité à la pression.

11. Dispositif selon la revendication 10, **caractérisé en ce que** sur la surface plane (6) est disposé un joint d'étanchéité (8).
